# EUROPÄISCHE PATENTSCHRIFT

(11) **EP 0 531 810 B1**
(45) Veröffentlichungstag und Bekanntmachung des Hinweises auf die Patenterteilung: **25.11.1998**
(21) Anmeldenummer: 92114598.3
(22) Anmeldetag: 27.08.1992
(51) Int. Cl.: F27D 7/00, F27D 7/06, C21D 1/76

(54) **Verfahren zum Austasch der Atmosphäre eines Industrieofens**
Process to change an industrial furnace athmosphere
Procédé pour changer l'athmosphère d'un four industriel

(30) Priorität: 09.09.1991 DE 4129879
(43) Veröffentlichungstag der Anmeldung: 17.03.1993
(73) Patentinhaber: LOI Thermprocess GmbH, 45024 Essen (DE)
(72) Erfinder: Scheuermann, Walter, Dipl.-Ing.Dr.techn., W-5300 Bonn 3 (DE); Höhner, Friedrich, W-4300 Essen 14 (DE)
(74) Vertreter: Harlacher, Mechthild

(56) Entgegenhaltungen:
- DE-A- 3 211 412
- DE-A- 3 343 654
- DE-A- 3 347 145
- US-A- 4 596 526
- IRON AND STEEL ENGINEER, Bd.65, Nr.8, August 1988, PITTSBURGH US Seiten 43 - 46 DEREK POWELL 'High performance hydrogen annealing technology'

## Beschreibung

Die Erfindung betrifft ein Verfahren zum Austauschen der Atmosphäre eines unter Überdruck stehenden Industrieofens während eines Wärmebehandlungsprozesses durch kontinuierliches Einleiten von Schutzgas in den Industrieofen, während die Ofenatmosphäre über eine Drosselstelle abströmt, wobei die Menge der abströmenden Ofenatmosphäre gemessen wird.

Das Verfahren findet Anwendung beispielsweise beim Glühen von gewalzten Blechen in Haubenöfen. Für die Erzielung hoher Brandreinheit ist das ausreichende Ausspülen der beim Glühprozeß entstehenden Walzöldämpfe erforderlich

Zum Spülen wird nach dem Stand der Technik kontinuierlich Schutzgas zugeführt und die Ofenatmosphäre über eine Drosselstelle, beispielsweise über eine Dosierblende, abgeführt, um zu gewährleisten, daß der Ofen unter Überdruck steht. Die Drosselstelle kann auch durch ein Regelventil gebildet werden, das den Schutzgasstrom konstant hält.

Bisher erfolgte die Schutzgaszufuhr nach fest vorgegebenen Spülraten und -zeiten. Ein derartiges Verfahren ist in Iron and Steel Engineer, Vol. 65 (1988), August, Nr. 8, Pittsburgh, PA, Derek Powell "High performance hydrogen annealing technology" S. 43-49, beschrieben. Unter "Hydrogen Cycle" ist auf S. 44 ein Spülverfahren in zwei Phasen beschrieben: In der ersten Phase wird eine bestimmte Spülrate festgelegt. Die zweite Phase ist zeitgesteuert. Die Zufuhr an H₂ zum Ofen wird im Eingang gemessen und angelegt.

Die ausreichende Ausspülung der Walzöldämpfe konnte damit nicht gewährleistet werden, da die eingebrachten Ölmengen sehr unterschiedlich sein können.

Aus der DE-A-32 11 412 ist die Steuerung der Umwälzung eines Medium-Stromes innerhalb eines Raumes nach Richtung und Menge in Abhängigkeit von der aus dem Ausgang des Raumes austretenden Mediummenge beschrieben.

Auch ist es bei vielen Wärmebehandlungsprozessen erforderlich, ein Prozeßgas gegen ein Schutzgas mit anderer Dichte auszutauschen. Bei errechneten Spülzeiten ist nicht gewährleistet, daß tatsächlich das Gas vollständig ausgetauscht wird. Andererseits ist bei zu langen Spülzeiten der Schutzgasverbrauch hoch.

Demgemäß liegt die Erfindung die Aufgabe zugrunde, hier Abhilfe vorzusehen und eine Möglichkeit zu schaffen, die Dauer der Schutzgaszufuhr zu optimieren.

Diese Aufgabe wird dadurch gelöst, daß die Mengenmessung an der Drosselstelle erfolgt und die Schutzgaszufuhr abgeschaltet wird, wenn sich die gemessene Menge der Ofenatmosphäre auf einen konstanten Wert einstellt.

Der Erfindung liegt die Erkenntnis zugrunde, daß sich die Menge des Schutzgases bei Abführung der Ofenatmosphäre über eine Drosselstelle solange ändert, bis die Ofenatmosphäre ausgespült ist. Danach bleibt der Schutzgasstrom konstant.

Die Mengemessung kann auf verschiedene Art und Weise durchgeführt und überwacht werden, beispielsweise durch Überwachen eines Verdrängungszählers oder durch Abgreifen des Differenzdruckes, der an der Drosselstelle in Form einer Meßdrossel, beispielsweise einer Meßblende, entsteht. Durch Anwendung des Verfahrens wird eine prozeßabhängigere optimale Dauer der Schutzgaszufuhr erreicht.

Bei Anlagen mit einem motorischen Regelventil für die abströmende Ofenatmosphäre wird die Schutzgasmenge durch entsprechendes Auf- bzw. Zufahren des Regelventils konstant gehalten. Besonders vorteilhaft ist es, wenn die Verstellung des die Drosselstelle bildenden Regelventils überwacht wird. Das Ausspülen kann beendet werden, wenn der Mengenregler kein Ausgangssignal mehr an den Stellmotor des Regelventils gibt.

Eine besonders vorteilhafte Weiterbildung der Erfindung besteht darin, daß aus der Mengenmessung elektrische Signale abgeleitet werden, daß diese Signale rechnerisch über die Zeit differenziert werden und daß die Schutzgaszufuhr beendet wird, wenn der Differenzialquotient einen vorgegebenen Wert unterschritten hat. Dieser Wert geht gegen Null, wenn sich die Mengenmessung auf einen konstanten Wert einstellt. Die Dauer der Schutzgaszufuhr läßt sich automatisch zu einem optimalen Zeitpunkt beenden, ohne daß die Zusammensetzung der Ofenatmosphäre bekannt ist oder das Bedienungspersonal eingreifen muß.

Die Erfindung wird im folgenden anhand eines Beispiels im Zusammenhang mit der Zeichnung näher erläutert. Die Zeichnung zeigt den Schutzgasdurchsatz in m³ in Abhängigkeit von der Zeit in Stunden.

Beim Glühen von gewalzten Blechen in Haubenöfen ist das ausreichende Ausspülen der beim Glühprozeß entstehenden Walzöldämpfe erforderlich.

In einen nicht dargestellten Haubenofen wird Schutzgas eingeleitet, während die Ofenatmosphäre über eine Dosierblende abströmt. Das in der Zeichnung dargestellte Diagramm zeigt den Schutzgasdurchsatz in Abhängigkeit von der Zeit. Je nach Anteil der Walzöldämpfe an der Ofenatmosphäre ändert sich deren Dichte, wodurch ein höherer Druckverlust an der Drosselstelle entsteht und der Schutzgasstrom absinkt.

Aus einer Mengenmessung werden mittels eines Meßumformers elektrische Signale erzeugt und in einem Prozeßrechner über die Zeit differenziert. Wenn der Differenzialquotient gegen Null geht und einen vorgegebenen Wert unterschritten hat, wird die Schutzgaszufuhr nach Ablauf einer Nachspülzeit automatisch beendet, ohne daß die Walzölbeladung bekannt ist oder das Bedienungspersonal eingreifen muß.

Im Diagramm ist zu erkennen, daß sich zum Zeitpunkt A die Schutzgasmenge auf einen konstanten Wert einstellt.

## Patentansprüche

1. "Verfahren zum Austauschen der Atmosphäre eines unter Überdruck stehenden Industrieofens während eines Wärmebehandlungsprozesses durch kontinuierliches Einleiten von Schutzgas in den Industrieofen, während die Ofenatmosphäre über eine Drosselstelle abströmt, wobei die Menge der abströmenden Ofenatmosphäre gemessen wird,
dadurch gekennzeichnet,
daß die Mengenmessung an der Drosselstelle erfolgt und die Schutzgaszufuhr abgeschaltet wird, wenn sich die gemessene Menge der Ofenatmosphäre auf einen konstanten Wert einstellt."

2. Verfahren nach Anspruch 1,
dadurch gekennzeichnet, daß die Verstellung eines die Drosselstelle bildenden Regelventils überwacht wird.

3. Verfahren nach Anspruch 1,
dadurch gekennzeichnet,
daß aus der Mengenmessung elektrische Signale abgeleitet werden, daß diese Signale rechnerisch über die Zeit differenziert werden und daß die Schutzgaszufuhr beendet wird, wenn der Differenzialquotient einen vorgegebenen Wert unterschritten hat.

## Claims

1. Process to change the atmosphere of a pressurised industrial furnace during a heat treatment process through continuous introduction of inert gas into the industrial furnace while the furnace atmosphere is vented via a throttle, the volume of furnace atmosphere vented being measured,
characterised in that
the volume of furnace atmosphere vented is measured at the throttle and the supply of inert gas is switched off when the volume of furnace atmosphere measured has reached a constant level.

2. Process according to claim 1,
characterised in that
the adjustment of the control valve forming the throttle is monitored.

3. Process according to claim 1,
characterised in that
electric signals are derived from the furnace atmosphere volume measurement, that said signals are calculated as a function of time and that the supply of inert gas is terminated when the derivative has fallen below a preset value.

## Revendications

1. Procédé pour changer l'atmosphère d'un four industriel sous surpression au cours d'un cycle de traitement thermique par injection continue de gaz de protection et pendant lequel l'atmosphère du four est soutirée à travers d'un organe d'étranglement et le volume de l'atmosphère du four soutiré est mesuré,
caractérisé par le fait
que la mesure du volume se fait au niveau de l'organe d'étranglement et que l'injection de gaz de protection est arrêtée dès que le volume mesuré de l'atmosphère du four atteint une valeur constante.

2. Procédé selon la revendication 1,
caractérisé par le fait
que l'ajustage d'un robinet de réglage formant l'organe d'étranglement est surveillé.

3. Procédé selon la revendication 1,
caractérisé par le fait
que des signaux sont dérivés de la mesure du volume, que ces signaux sont différenciés sur le temps et que l'injection de gaz de protection est arrêté quand la dérivée passe sous la barre d'une valeur prédéterminée.
